# FASCICULE DE BREVET EUROPEEN

(11) **EP 2 125 535 B1**
(45) Date de publication et mention de la délivrance du brevet: **22.12.2010**
(21) Numéro de dépôt: 07871897.0
(22) Date de dépôt: 10.12.2007
(51) Int. Cl.: B65D 1/09, B65D 47/24

(54) **FLACON DESTINE A RECEVOIR UNE DOSE DETERMINEE D'UN LIQUIDE**
PHIOLE ZUR AUFNAHME EINER VORDEFINIERTEN FLÜSSIGKEITSDOSIS
VIAL FOR RECEIVING A PREDETERMINED DOSE OF A LIQUID

(30) Priorité: 13.12.2006 FR 0655463
(43) Date de publication de la demande: 02.12.2009
(73) Titulaire: Eskiss Packaging, 03800 Saint Bonnet De Rochefort (FR)
(72) Inventeur: PALUSCI, Victor, 03800 Saint-Bonnet-de-Rochefort (FR)
(74) Mandataire: Thivillier, Patrick
(86) Numéro de dépôt international: PCT/FR2007/052465
(87) Numéro de publication internationale: WO 2008/078031

(56) Documents cités:
- WO-A-00/76875
- WO-A-98/03426
- US-A- 2 028 175

## Description

L'invention se rattache au secteur technique des récipients destinés à recevoir une dose déterminée d'un liquide.

Ce type de récipient peut être utilisé dans le domaine de la pharmacie, des compléments alimentaires, de la cosmétologie.

Généralement, ce type de récipient se présente sous forme d'ampoule en verre dont on casse une extrémité afin de recueillir le liquide. Par exemple, l'ampoule a une forme générale cylindrique avec deux extrémités effilées. Il est nécessaire, dans ce cas, de casser les deux extrémités pour recueillir le liquide. L'une de ces extrémités permet au liquide de s'écouler, tandis que l'autre extrémité permet à l'air d'entrer afin de permettre l'écoulement.

On connaît également les ampoules sous forme de bouteille à pointe fine, qu'il est également nécessaire de casser pour recueillir le liquide.

Ce type de récipients présente des difficultés et des risques de blessure au moment du remplissage de l'ampoule et au moment de son utilisation.

Pour les ampoules à col large, le remplissage s'effectue généralement à l'aiguille, ce qui ne permet pas des cadences de remplissage élevées, tandis que pour les ampoules à pointe fine, le remplissage s'effectue généralement par le vide.

L'invention concerne plus particulièrement cette technique de remplissage par le vide.

D'une manière parfaitement connue pour un homme du métier, les ampoules sont conditionnées et rangées dans des boîtes connues sous le nom de cristallisoire. Ces cristallisoires, de forme généralement carrée, peuvent recevoir 200 à 500 ampoules, en fonction de leur capacité. Pour le remplissage du liquide, on utilise une machine présentant une cuve à vide ouverte à la partie supérieure et équipée d'un couvercle pivotant. Sur le couvercle, sont fixés des peignes destinés à maintenir les ampoules après avoir retourné l'ensemble du cristallisoire avec toutes les ampoules qu'il contient. Autrement dit, les pointes ouvertes des ampoules qui initialement étaient dirigées vers le haut, se retrouvent, après retournement, dirigées vers le bas, pour baigner dans le liquide. Il suffit ensuite de faire le vide dans la cuve, afin d'évacuer l'air contenu dans lesdites ampoules. Lorsqu'on supprime le vide, c'est-à-dire lorsque l'on permet à l'air de revenir dans la cuve, les ampoules aspirent le liquide.

A ce stade du remplissage, on ne peut exclure que des extrémités d'ampoules soient cassées et que de fines particules de verre se retrouvent dans le liquide. Autrement dit, le risque de remplir une ampoule avec un liquide contenant des débris de verre n'est pas à exclure.

Le cristallisoire est ensuite retourné pour diriger l'ensemble des ampoules ainsi remplies vers un poste de soudage, généralement au moyen d'un brûleur.

Comme indiqué, d'autres inconvénients et difficultés apparaissent au niveau de l'utilisation de ces ampoules. En effet, la plupart d'entre elles sont conformées pour être autocassables, ce qui en soi présente certaines difficultés, étant donné que la partie autocassable doit être suffisamment fragile tout en étant suffisamment solide pour que l'ampoule résiste notamment au transport, au remplissage, au conditionnement, ... On observe également que la zone de rupture n'est pas toujours visible pour l'utilisateur, de sorte que ce dernier éprouve parfois des difficultés pour casser la ou les extrémités de l'ampoule.

Pour tenter de remédier à ces inconvénients, on a proposé des récipients à dose déterminée. Ces récipients se présentent sous forme d'un flacon en verre ou en matière plastique, de forme générale cylindrique, présentant une extrémité fermée constituant le fond et une extrémité ouverte pour le remplissage du flacon et la prise du liquide. Cette ouverture est fermée par un opercule, généralement en aluminium et équipé d'une languette pour permettre son arrachement en vue de libérer l'ouverture, Il apparaît toutefois que le retrait de l'opercule, y compris avec la languette, est très difficile, voire impossible, à effectuer étant donné que l'opercule est scellée à chaud. Pour cette raison, on a proposé de conditionner ce type de récipient avec une paille pour perforer l'opercule en vue d'aspirer le produit, ce qui réduit considérablement les applications et augmente les coûts.

L'invention s'est fixée pour but de remédier à ces inconvénients d'une manière simple, sûre, efficace et rationnelle.

Le problème que se propose de résoudre l'invention est de réaliser un flacon destiné à recevoir une dose déterminée de liquide, notamment dans le domaine de la pharmacie, de la cosmétologie, de compléments alimentaires, ... avec pour objectif, d'une part, de pouvoir remplir facilement et en continu le récipient de liquide déterminé en utilisant notamment une machine de remplissage sous vide et, d'autre part, de facilement pouvoir ouvrir le récipient pour recueillir le liquide, tout en respectant le caractère étanche et inviolable du récipient, avant son utilisation par le consommateur.

Pour résoudre un tel problème, il a été conçu et mis au point un flacon selon les caractéristiques de la revendication 1.

Dans une première forme de réalisation, pour résoudre le problème posé de permettre, dans un premier temps, le remplissage en liquide du flacon puis, dans un deuxième temps, la fermeture d'une manière étanche, les agencements sont constitués par un orifice que présente une portée de centrage destinée à être emmanchée à force dans une ouverture du flacon sous un effort de pression exercée sur un embout fermé que présente ladite portée, ledit orifice étant, en position de remplissage, en communication avec l'extérieur et, après emmanchement sous l'effort de pression, à l'intérieur du flacon.

La portée d'emmanchement et l'embout sont reliés par une zone sécable.

La zone sécable est formée à partir d'un épaulement d'appui en position enfoncée du bouchon correspondant à l'obturation de l'orifice.

Pour l'utilisation du flacon, c'est-à-dire pour boire directement le liquide ou le verser dans un autre contenant, il suffit de tenir le flacon d'une main et de casser, par exemple avec le pouce, l'embout sécable afin de donner un libre accès à l'ouverture du flacon.

Dans une autre forme de réalisation, les agencements sont constitués par un clapet externe disposé coaxialement à l'ouverture du bouchon et délimitant un chambrage interne en communication avec ladite ouverture et avec l'extérieur par au moins un orifice, ledit clapet étant rendu solidaire du bouchon par une zone sécable sous un effet de pression correspondant à l'obturation étanche de ladite ouverture.

Le corps du clapet présente une partie en relief, sous forme d'un bourrelet, apte à coopérer en appui sur le pourtour de l'ouverture à l'intérieur du bouchon, pour assurer le blocage en position d'obturation dudit clapet en combinaison avec une collerette externe en appui sur le pourtour de l'ouverture à l'extérieur dudit bouchon. Avantageusement, la collerette est formée avec le fond du chambrage du clapet.

Dans une autre forme de réalisation, le bouchon est fixé, d'une manière démontable, à l'une des extrémités du flacon par un système d'inviolabilité, le vidage dudit flacon, pour la prise du liquide, s'effectuant après désolidarisation dudit bouchon par rapport à son système d'inviolabilité. Le système d'inviolabilité est une bande détachable disposée à la base du bouchon et coopérant avec des agencements de retenue du flacon. Le bouchon est fixé en bout du flacon par vissage ou clipsage.

Dans une autre forme de réalisation, le bouchon est fixé à demeure à l'une des extrémités du flacon dont l'autre extrémité est conformée sous forme d'un embout sécable pour la prise du liquide.

A partir de cette conception de base, le corps du flacon peut être en verre ou en matière plastique.

L'invention est exposée ci-après plus en bétail à l'aide des figures des dessins annexés dans lesquels :
- la figure 1 est une vue en perspective du flacon selon une première forme de réalisation, le bouchon étant représenté en position de remplissage dudit flacon ;
- la figure 2 est une vue semblable à la figure 1 en position d'obturation étanche du flacon ;
- la figure 3 est une vue en coupe longitudinale du bouchon correspondant à la figure 1 ;
- la figure 4 est une vue en coupe longitudinale du bouchon correspondant à la figure 2 ;
- la figure 5 est une vue en perspective d'une autre forme de réalisation du flacon, en position de remplissage ;
- la figure 6 est une vue semblable à la figure 5 en position d'obturation étanche du flacon ;
- la figure 7 est une vue en coupe longitudinale correspondant à la figure 5 ;
- la figure 8 est une vue en coupe longitudinale correspondant à la figure 6 ;
- la figure 9 est une autre forme de réalisation du flacon correspondant aux figures 5, 6, 7 et 8 ;
- la figure 10 est une vue en perspective d'une forme de réalisation préférée du flacon selon l'invention, avant mise en place du bouchon ;
- la figure 11 est une vue en coupe selon la forme de réalisation illustrée figure 10, le flacon étant présenté en position de remplissage, c'est-à-dire avant enfoncement total du bouchon ;
- la figure 12 est une vue correspondant à la figure 11, après remplissage du flacon, c'est-à-dire après enfoncement du bouchon obturant, de manière étanche, le flacon ;
- les figures 13 et 14 sont des vues en perspective montrant l'utilisation du flacon illustré aux figures 10, 11 et 12.

Le flacon (1) se présente sous forme d'un corps, généralement de forme cylindrique, et susceptible d'être réalisé dans différents matériaux, tels que le verre, le plastique, le polypropylène. Les dimensions du flacon sont variables, en fonction du volume du produit que l'on souhaite distribuer, qui correspond généralement à des normes en vigueur. Généralement, ce flacon reçoit une dose déterminée d'un liquide, le plus souvent à usage unique.

Selon une caractéristique à la base de l'invention, le flacon (1) est fermé par un bouchon (2) qui présente des agencements aptes à permettre, dans une position desdits agencements, le remplissage en liquide du flacon (1), puis, dans une autre position desdits agencements, la fermeture étanche et définitive du flacon (1). Plus particulièrement, le remplissage et la fermeture étanche s'effectuent par une ouverture (2a) du bouchon. Dans une forme de réalisation, cette ouverture (2a), de forme générale circulaire, est formée coaxialement à la face de dessus (2b) dudit bouchon.

Dans ce but, les agencements de remplissage et d'obturation étanche, sont constitués par un clapet (2c) externe disposé coaxialement à l'ouverture de remplissage (2a) du bouchon. Ce clapet (2c) délimite un cambrage interne (2c1) en communication avec l'ouverture (2a), c'est-à-dire en communication avec l'intérieur du flacon et en communication également avec l'extérieur par au moins un orifice (2c2).

Le clapet (2c) est rendu solidaire du corps du bouchon (2) par une zone (2d) sécable sous un effet de pression correspondant à l'obturation étanche de ladite ouverture (2a). Cette zone sécable (2d) est disposée périphériquement à l'ouverture (2a).

Le corps du clapet (2c) présente une partie en relief sous forme d'un bourrelet (2c3) apte à coopérer en appui sur le bord ou pourtour de l'ouverture (2a), à l'intérieur du bouchon (2). Ce bossage (2c2) assure le blocage en position d'obturation dudit clapet en combinaison avec une collerette externe (2c4) en appui sur le pourtour de l'ouverture (2a), à l'extérieur du bouchon (2). On renvoie à la figure 3 qui montre le bouchon en position sortie du clapet correspondant au remplissage et à la figure 4 qui montre le clapet en position rentrée sous un effort de pression agissant sur ce dernier correspondant à l'obturation étanche du bouchon.

La collerette (2c4) est formée avec le fond du chambrage du clapet (2c).

A partir de cette conception, différentes formes de réalisation peuvent être envisagées. Aux figures 1, 2, 3 et 4, le bouchon (2) est fixé d'une manière démontable à l'une des extrémités du flacon par un système d'inviolabilité. Dans ce cas, le vidage du flacon, pour la prise du liquide, s'effectue après désolidarisation du bouchon (2) par rapport à son système d'inviolabilité.

D'une manière parfaitement connue pour un homme du métier, ce système d'inviolabilité peut, par exemple, être réalisé par une bande détachable (2e) disposée à la base du bouchon (2) et coopérant avec des agencements de retenue du flacon. Le bouchon (2) est fixé en bout du flacon (1) par vissage, clipage ou autrement.

Dans la forme de réalisation illustrée aux figures 5 à 9, le bouchon (2) est fixé à demeure, à l'une des extrémités du flacon (1). Dans ce cas, l'autre extrémité (1a) du flacon est conformé sous forme d'un embout sécable pour la prise du liquide. D'une manière connue, cet embout sécable (1a) peut être conforme à celui illustré aux figures 5 à 8 ou à celui illustré à la figure 9.

Les figures 10 à 14 montrent une forme de réalisation avantageuse de l'invention.

Dans cette forme de réalisation, l'ouverture du flacon (1) reçoit directement le bouchon (2) tel qu'illustré par les figures précitées. Le bouchon (2) présente une portée de centrage (2f) destinée à être emmanchée à force dans le flacon (1) sous un effet de pression exercée sur ledit bouchon. La portée (2f) est prolongée coaxialement par un embout fermé (2g). Dans cette forme de réalisation, les agencements de remplissage sont constitués par un orifice (2h) que présente la portée (2f).

La portée d'emmanchement (2f) et l'embout (2g) sont reliés par une zone sécable (2i). Cette zone sécable (2i) est formée à partir d'un épaulement d'appui (2j) en position enfoncée du bouchon correspondant, comme indiqué ci-après, à l'obturation de l'orifice (2h). A noter que la portée (2f) présente, sous l'épaulement (2g), une conicité réduite pour assurer l'emmanchement à force du bouchon (2) dans le flacon (1).

Pour le remplissage, le bouchon n'est pas complètement enfoncé dans le flacon, afin que l'orifice (2h) soit en communication avec l'extérieur. A noter que, dans cette position de remplissage, le bouchon est enfoncé jusqu'à sensiblement la portée conique d'emmanchement. De même, dans cette position de remplissage, le bouchon (2) est parfaitement maintenu à l'extrémité ouverte du flacon compte tenu d'un diamètre d'emmanchement supérieur au diamètre interne du flacon. Le remplissage en tant que tel peut s'effectuer par la technique du vide, comme indiqué dans la partie introductive de la description. Cette position de remplissage est illustrée figure 11.

Après remplissage, il suffit d'exercer une force de pression sur l'embout (2g) jusqu'à ce que l'épaulement (2j) soit en appui sur l'extrémité du flacon assurant ainsi sa fermeture, d'une manière parfaitement étanche. Dans cette position de fermeture, figure 12, l'orifice (2h) n'est plus en communication avec l'extérieur, mais positionné à l'intérieur du flacon (1).

Pour le prélèvement du liquide contenu à l'intérieur du flacon et comme le montrent les figures 13 et 14, il suffit de tenir le flacon d'une main et, avec le pouce par exemple, casser l'embout (2g) (figure 14).

Comme indiqué, quelle que soit la forme de réalisation, il est toujours possible de réaliser le remplissage d'un nombre très important de flacons en disposant, d'une manière ordonnée, lesdits flacons dans un cristallisoire que l'on soumet à l'action, d'une machine de remplissage sous vide, comme indiqué dans la partie introductive de la description. On observe toutefois, d'une manière avantageuse, étant donné que les flacons ne présentent pas, au niveau des extrémités, des zones fragiles, qu'il est possible d'utiliser des cristallisoires de capacité beaucoup plus importante.

On observe également que la fermeture étanche des différents flacons, après les avoir remplis de la dose déterminée de liquide, s'effectue d'une manière très simple et efficace, étant donné qu'il suffit d'exercer un effort de pression sur les clapets (figure 3) pour obturer d'une manière étanche le bouchon (figure 4), ou directement sur le bouchon (figures 11 et 12).

Les avantages ressortent bien de la description. En particulier on souligne et on rappelle :
- l'absence de tout risque de débris de verre au moment du remplissage et de l'utilisation ;
- la facilité d'utilisation ;
- l'esthétique.

## Revendications

1. Flacon destiné à recevoir une dose déterminée d'un liquide, ledit flacon (1) étant fermé par un bouchon (2), **caractérisé en ce que** ledit bouchon (2) présente des agencements (2c) aptes à permettre, dans une position, le remplissage en liquide du flacon au travers d'une ouverture puis, dans une autre position, la fermeture étanche et définitive de ladite ouverture (2a), une partie du bouchon (2) présentant une zone sécable (2i) ou (2d).

2. Flacon selon la revendication 1, **caractérisé en ce que** les agencements sont constitués par un orifice (2h) que présente une portée de centrage (2f) destinée à être emmanchée à force dans une ouverture du flacon (1) sous un effort de pression exercé sur un embout fermé (2g) que présente ladite portée, ledit orifice (2h) étant situé, en position de remplissage, en communication avec l'extérieur et, après emmanchement sous l'effort de pression, à l'intérieur du flacon, ladite portée d'emmanchement (2f) et ledit embout (2g) étant reliés par la zone sécable (2i).

3. Flacon selon la revendication 2, **caractérisé en ce que** la zone sécable (2i) est formée à partir d'un épaulement d'appui (2j) en position enfoncée du bouchon (2) correspondant à l'obturation de l'orifice (2h).

4. Flacon selon la revendication 1, **caractérisé en ce que** les agencements sont constitués par un clapet externe fermé (2c) disposé coaxialement à une ouverture (2a) du bouchon (2) et délimitant un chambrage interne en communication avec ladite ouverture et avec l'extérieur par au moins un orifice (2c2), ledit clapet étant rendu solidaire du bouchon (2) par la zone (2d) sécable sous un effet de pression correspondant à l'obturation étanche de ladite ouverture.

5. Flacon selon la revendication 4, **caractérisé en ce que** le corps du clapet (2c) présente une partie en relief, sous forme d'un bourrelet (2c3), apte à coopérer en appui sur le pourtour de l'ouverture (2a) à l'intérieur du bouchon, pour assurer le blocage en position d'obturation dudit clapet en combinaison avec une collerette externe (2c4) en appui sur le pourtour de l'ouverture, à l'extérieur dudit bouchon.

6. Flacon selon la revendication 4, **caractérisé en ce que** la collerette (2c4) est formée avec le fond du chambrage du clapet.

7. Flacon selon la revendication 1, **caractérisé en ce que** le bouchon (2) est fixé, d'une manière démontable, à l'une des extrémités du flacon par un système d'inviolabilité, le vidage dudit flacon (1) pour la prise du liquide, s'effectuant après désolidarisation dudit bouchon (2) par rapport à son système d'inviolabilité.

8. Flacon selon la revendication 7, **caractérisé en ce que** le système d'inviolabilité est une bande détachable (2e) disposée à la base du bouchon (2) et coopérant avec des agencements de retenue du flacon.

9. Flacon selon la revendication 7, **caractérisé en ce que** le bouchon (2) est fixé en bout du flacon (1) par vissage ou clipsage.

10. Flacon selon la revendication 1, **caractérisé en ce que** le bouchon (2) est fixé à demeure à l'une des extrémités du flacon (1) dont l'autre extrémité (1a) est conformée sous forme d'un embout sécable pour la prise du liquide.

11. Flacon selon l'une quelconque des revendications 1 à 10**, caractérisé en ce que** le corps du flacon est en verre.

12. Flacon selon l'une quelconque des revendications 1 à 10, **caractérisé en ce que** le corps du flacon est en matière plastique.

## Claims

1. Vial for receiving a predetermined dose of a liquid, the said vial (1) being closed by a plug (2), **characterised in that** the said plug (2) has devices (2c) capable of enabling, in one position, the filling with liquid of the vial through an opening then, in another position, the sealed and final closing of the said opening (2a), a part of the plug (2) having a breakable area (2i or 2d).

2. Vial according to claim 1, **characterised in that** the devices comprise an orifice (2h) in a centring bearing surface (2f) designed to be force fitted into an opening in the vial (1) under pressure exerted on a closed end-piece (2g) situated on the said bearing surface, the said orifice (2h) being located, in the filling position, in communication with the outside and, after force fitting under pressure, with the inside of the vial, the said fitting bearing surface (2f) and the said end-piece (2g) being linked by the breakable area (2i).

3. Vial according to claim 2, **characterised in that** the breakable area (2i) is formed from a supporting shoulder (2j) in the inserted position of the plug (2) corresponding to the plugging of the orifice (2h).

4. Vial according to claim 1, **characterised in that** the devices comprise a closed external valve (2c) arranged coaxially with an opening (2a) of the plug (2) and delimiting an internal recess in communication with the said opening and with the outside through at least one orifice (2c2), the said valve being rendered integral with the plug (2) via the breakable area (2d) by the effect of pressure corresponding to the sealed plugging of the said opening.

5. Vial according to claim 4, **characterised in that** the body of the valve (2c) has a raised part, in the form of a bead (2c3), capable of bearing on the perimeter of the opening (2a) inside the plug, to ensure locking of the said valve in the plugging position in combination with an external collar (2c4) bearing on the perimeter of the opening, on the outside of the said plug.

6. Vial according to claim 4, **characterised in that** the collar (2c4) is formed with the bottom of the valve recess.

7. Vial according to claim 1, **characterised in that** the plug (2) is fixed, in a detachable manner, to one of the ends of the vial by a tamper-proof system, the emptying of the said vial (1) for the outlet of liquid being performed after separating the said plug (2) from its tamper-proof system.

8. Vial according to claim 7, **characterised in that** the tamper-proof system is a detachable band (2e) arranged at the base of the plug (2) and co-operating with vial-retaining devices.

9. Vial according to claim 7, **characterised in that** the plug (2) is secured to the end of the vial (1) by screwing or clipping.

10. Vial according to claim 1, **characterised in that** the plug (2) is fixed permanently to one of the ends of the vial (1) of which the other end (1a) is in the form of a breakable end-piece for the outlet of liquid.

11. Vial according to one of claims 1 to 10, **characterised in that** the body of the vial is made of glass.

12. Vial according to one of claims 1 to 10, **characterised in that** the body of the vial is made of a plastics material.

## Patentansprüche

1. Fläschchen für die Aufnahme einer bestimmten Dosis einer Flüssigkeit, wobei das besagte Fläschchen (1) durch einen Stopfen (2) verschlossen ist, **dadurch gekennzeichnet, dass** der besagte Stopfen (2) Vorkehrungen (2c) aufweist, die geeignet sind, in einer bestimmten Position das Befüllen des Fläschchens mit Flüssigkeit durch eine Öffnung hindurch und dann in einer anderen Position den dichten und endgültigen Verschluss der besagten Öffnung (2a) zu ermöglichen, wobei ein Teil des Stopfens (2) einen trennbaren Bereich (2i oder 2d) aufweist.

2. Fläschchen nach Anspruch 1, **dadurch gekennzeichnet, dass** die Vorkehrungen aus einer Mündung (2h) einer Zentrierfläche (2f) für das kraftgeführte Aufstecken in eine Öffnung des Fläschchens (1) unter Druckeinwirkung auf ein verschlossenes Ansatzstück (2g) der besagten Auflagefläche bestehen, wobei die Mündung (2h) in der Füllposition mit der Außenseite und nach dem Aufstecken unter Druckeinwirkung mit der Innenseite des Fläschchens in Verbindung steht, wobei die Aufsteckfläche (2f) und das Ansatzstück (2g) durch den trennbaren Bereich (2i) miteinander verbunden sind.

3. Fläschchen nach Anspruch 2, **dadurch gekennzeichnet, dass** der trennbare Bereich (2i) ab einem Auflageabsatz (2j) in eingedrückter Position des Stopfens (2), die dem Verschluss der Mündung (2h) entspricht, ausgebildet ist.

4. Fläschchen nach Anspruch 1, **dadurch gekennzeichnet, dass** die Vorkehrungen aus einem äußeren verschlossenen Klappventil (2c) bestehen, das koaxial zu einer Öffnung (2a) des Stopfens (2) angeordnet ist und eine innenseitige Einsenkung umgrenzt, die mit der besagten Öffnung und durch mindestens eine Mündung (2c2) mit der Außenseite in Verbindung steht, wobei das Klappventil unter einer Druckeinwirkung, die dem dichten Verschluss der besagten Öffnung entspricht, über den trennbaren Bereich (2d) mit dem Stopfen (2) fest verbunden wird.

5. Fläschchen nach Anspruch 4, **dadurch gekennzeichnet, dass** das Gehäuse des Klappventils (2c) einen vorstehenden Teil in Form eines Wulstes (2c3) aufweist, der geeignet ist, in Auflage auf der Umrandung der Öffnung (2a) innerhalb des Stopfens mitzuwirken, um in Kombination mit einem Außenkragen (2c4), der außerhalb des Stopfens auf der Umrandung der Öffnung aufliegt, die Blockierung des Klappventils in Verschlussposition zu gewährleisten.

6. Fläschchen nach Anspruch 4, **dadurch gekennzeichnet, dass** der Kragen (2c4) zusammen mit dem Boden der Einsenkung des Klappventils ausgebildet ist.

7. Fläschchen nach Anspruch 1, **dadurch gekennzeichnet, dass** der Stopfen (2) durch ein manipulationssicheres System demontierbar an einem der Enden des Fläschchens befestigt ist, wobei die Leerung des Fläschchens (1) zur Entnahme der Flüssigkeit nach Trennung des Stopfens (2) von dem manipulationssicheren System erfolgt.

8. Fläschchen nach Anspruch 7, **dadurch gekennzeichnet, dass** das manipulationssichere System ein ablösbares Band (2e) ist, das sich an der Basis des Stopfens (2) befindet und mit Rückhaltevorkehrungen des Fläschchens zusammenwirkt.

9. Fläschchen nach Anspruch 7, **dadurch gekennzeichnet, dass** der Stopfen (2) am Ende des Fläschchens (1) aufgeschraubt oder aufgeklipst ist.

10. Fläschchen nach Anspruch 1, **dadurch gekennzeichnet, dass** der Stopfen (2) permanent an einem der Enden des Fläschchens (1) befestigt ist, dessen anderes Ende (1a) in Form eines für die Entnahme der Flüssigkeit abtrennbaren Ansatzstücks ausgebildet ist.

11. Fläschchen nach einem der Ansprüche 1 bis 10, **dadurch gekennzeichnet, dass** der Körper des Fläschchens aus Glas besteht.

12. Fläschchen nach einem der Ansprüche 1 bis 10, **dadurch gekennzeichnet, dass** der Körper des Fläschchens aus Kunststoff besteht.
